# EUROPÄISCHE PATENTANMELDUNG

(11) **EP 0 005 725 A1**
(43) Veröffentlichungstag der Anmeldung: **12.12.1979**
(21) Anmeldenummer: 79101246.1
(22) Anmeldetag: 25.04.1979
(51) Int. Cl.: B65H 19/12

(54) **Vorrichtung zur Lagerung mindestens zweier Rollen**

(30) Priorität: 07.06.1978 DE 7817034 U
(71) Anmelder: Guschky & Tönnesmann GmbH & Co. KG, D-4000 Düsseldorf-Reisholz (DE)
(72) Erfinder: Strohband, Rolf, D-4000 Düsseldorf 13 (DE)
(74) Vertreter: Stenger, Alex (DE)

(57) **Zusammenfassung**

Die Erfindung betrifft eine Vorrichtung zur Lagerung mindestens zweier Rollen (4), von denen das ablaufende Ende der einen Rolle mit dem Anfang der anderen Rolle verbunden wird, mittels eines Gestells mit jeweils zwei Lagerböcken (2) zur Aufnahme der aus der Rolle herausragenden Enden einer die Rolle tragenden Achse (3). Um eine raumsparende Anordnung zu schaffen und den Kraftaufwand beim Rollenwechsel herabzusetzen, sind die Lagerböcke (2) für die miteinander zu verbindenden Rollen übereinanderliegend an einem gemeinsamen Träger (1a) des Gestelles angeordnet und eine an den seitlich aus den Rollen herausragenden Enden der Achsen ansetzbare Hubvorrichtung zum Anheben der Rollen vorgesehen. Die Hubvorrichtung ist durch zwei jeweils an ein Ende der Achse ansetzbare Haken (6) gebildet, die jeweils mit einem Seil (7) verbunden sind, welches über eine oberhalb der oberen Lagerböcke am Träger gelagerte Umlenkrolle (8) vorzugsweise in der Art eines Flaschenzuges geführt ist.

## Beschreibung

Die Erfindung betrifft eine Vorrichtung zur Lagerung mindestens zweier Rollen, von denen das ablaufende Ende der einen Rolle mit dem Anfang der anderen Rolle verbunden wird, in einem Gestell mit jeweils zwei Lagerböcken zur Aufnahme der aus der Rolle herausragenden Enden einer die Rolle tragenden Achse.

Vorrichtungen der voranstehend beschriebenen Art sind beispielsweise zur Lagerung der das streifenförmige Ausgangsmaterial für Spiralhülsen-Wickelmaschinen bildenden Rollen bekannt. Sie werden auch als Abrollgestelle bezeichnet. In diesen Abrollgestellen sind die Rollen entweder hintereinander oder nebeneinander angeordnet. In beiden Fällen ruht die von einer Achse getragene Rolle mit ihren aus der Rolle herausragenden Enden in Lagerböcken. Während bei der Hintereinanderanordnung die ablaufende Rolle in die hinten liegenden Lagerböcke überführt werden muß, bevor eine Ersatzrolle in die vorderen Lagerböcke eingelegt werden kann, ist für nebeneinander liegende Rollen eine mit Schwenkarmen ausgestattete Schwenkvorrichtung erforderlich, es sei denn, daß die Rollen keine Kernhülse aufweisen. In beiden Fällen ergibt sich jedoch ein verhältnismäßig großer Raumbedarf und ein umständlicher Wechsel der Rollen zwischen den Lagerböcken, wozu es außerdem erheblicher Kraftanwendung seitens der Bedienungspersonen bedarf.

Der Erfindung liegt die Aufgabe zugrunde, eine Vorrichtung zur Lagerung mindestens zweier Rollen der eingangs beschriebenen Art zu schaffen, die einerseits eine raumsparende Anordnung der ablaufenden Rolle und der Ersatzrolle ermöglicht und andererseits den Wechsel dieser beiden Rollen unter Herabsetzung des Kraftaufwandes vereinfacht.

Die Lösung dieser Aufgabenstellung durch die Erfindung ist dadurch gekennzeichnet, daß die Lagerböcke für die miteinander zu verbindenden Rollen übereinanderliegend an einem gemeinsamen Träger des Gestelles angeordnet sind und daß eine an den seitlich aus den Rollen herausragenden Enden der Achsen ansetzbare Hubvorrichtung zum Anheben der Rollen vorgesehen ist.

Mit diesem Vorschlag der Erfindung wird eine Vorrichtung geschaffen, die wegen der Anordnung der ablaufenden Rolle und der Ersatzrolle übereinander eine erhebliche Herabsetzung des Raumbedarfes zur Folge hat. Durch die erfindungsgemäße Hubvorrichtung wird weiterhin das Überführen einer ablaufenden Rolle zwischen den beiden Lagerstellungen und das Einbringen einer Ersatzrolle in die untere Lagerstellung erheblich vereinfacht, wobei mit dieser Vereinfachung zugleich eine Verringerung der von der Bedienungsperson aufzuwendenden Kräfte ver- ¢ bunden ist.

Bei einer erfindungsgemäßen Ausbildung ist die Hubvorrichtung durch zwei jeweils an ein Ende der Achse ansetzbare Haken gebildet, die jeweils mit einem Seil verbunden sind, welches über eine oberhalb der oberen Lagerböcke am Träger gelagerte Umlenkrolle geführt ist. Hierdurch ergibt sich eine besonders einfache und kostengünstige Ausbildung der Hubvorrichtung.

Der zum Anheben der Rollen aufzubringende Kraftaufwand kann erfindungsgemäß erheblich verringert werden, wenn die Seile in der Art eines Flaschenzuges geführt sind.

Schließlich wird mit der Erfindung vorgeschlagen, zumindest die mit den herausragenden Enden der Achsen zusammenwirkende Vorderkante der Träger mit einer leichten Schräge auszuführen, so daß beim Anheben der Rollen eine definierte Anlage der Achsenden am Träger und damit eine sichere Überführung dieser Achsenden in die Lagerböcke gewährleistet ist.

Auf der Zeichnung ist ein Ausführungsbeispiel der erfindungsgemäßen Vorrichtung in einer schematischen Seitenansicht dargestellt.

Die Zeichnung zeigt ein als "Abrollgestell" bezeichnetes Gestell 1, welches aus mehreren senkrechten Trägern 1a, waagerecht zwischen den senkrechten Trägern 1a verlaufenden Querträgern 1b und mehreren Längsträgern 1c besteht, von denen nur einige in der Zeichnung zu erkennen sind. Die Längserstreckung des Gestelles 1, welche senkrecht zur Zeichnungsebene verläuft, hängt von der Anzahl der im Gestell 1 unterzubringenden Rollen ab.

Beim dargestellten Ausführungsbeispiel ist der vorderste der senkrechten Träger 1a leicht schräg gestellt. Er trägt im Abstand übereinander Lagerböcke 2, die als Aufnahme für die Enden von Achsen 3 dienen, welche in den im Gestell 1 zu lagernden Rollen 4 angeordnet sind.

In der Zeichnung ist zu erkennen, daß von der oberen Rille 4 eine streifenförmige Bahn 4a abgezogen wird. Diese Bahn 4a ist zur Bildung von Vorratsschlaufen über mehrere Umlenkrollen 5a eines Abrollstuhles 5 geführt, so daß sich ein Bahnlängenvorrat ergibt, wenn das Ende der ablaufenden Rolle an den Anfang der Ersatzrolle angeklebt werden soll, ohne daß das Abziehen der Bahn 4a während des Anklebens unterbrochen werden muß.

Sobald die ablaufende Rolle 4 einen bestimmten Durchmesser erreicht hat, wird sie mittels zweier Haken 6 aus den unteren Lagerböcken 2 in die oberen Lagerböcke 2 überführt. Die Haken 6 sind jeweils mit einem Zugseil 7 verbunden, welches über eine Umlenkrolle 8 geführt ist, die oberhalb der oberen Lagerböcke 2 am Träger 1a drehbar gelagert ist. In der Zeichnung ist dargestellt, wie die Bahn 4a von der in den oberen Lagerböcken 2 ruhenden Rolle 4 abgezogen wird.

Ist das Ende der ablaufenden Rolle 4 erreicht, wird dieses mit dem Anfang der in den unteren Lagerböcken 2 ruhenden Rolle 4 verbunden. Diese Ersatzrolle ist in die unteren Lagerböcke 2 eingelegt worden, nachdem die ablaufende Rolle in die oberen Lagerböcke 2 angehoben worden ist. Während des Verbindevorganges wird die Bahn 4a aus dem Abrollstuhl 5 abgezogen, indem die oberen Umlenkrollen 5a langsam in Richtung der unteren Umlenkrollen 5a bewegt werden. Nach erfolgter Verbindung läuft die Bahn 4a von der unteren Rolle 4 ab, wie dies mit strichpunktierten Linien in der Zeichnung angedeutet ist. Hat auch diese Rolle 4 einen Mindestdurchmesser erreicht, wird sie in die obere Stellung angehoben, wie dies voranstehend beschrieben worden ist.

Während die zum Anheben der Rollen 4 an deren Achse 3 angreifenden Haken mittels der Zugseile 7 nach oben bewegt werden, gleiten die aus den Rollen 4 seitlich hervorstehenden Achsen 3 an der Vorderkante des vorderen Trägers 1a entlang. Durch dessen Schrägstellung wird erreicht, daß die Achsen 3 stets definiert am Träger 1a anliegen, so daß nicht nur eine gute Führung der Rollen 4 während des Anhebevorganges gewährleistet ist, sondern auch eine sichere Überführung in die jeweiligen Lagerböcke 2.

Selbstverständlich ist es möglich, anstelle einer einfachen Umlenkrolle 8 einen Art Flaschenzug vorzusehen, so daß insbesondere schwere Rollen 4 mit geringerem Kraftaufwand angehoben werden können. Bei besonders schweren Rollen 4 können auch Elektrozüge od.dgl. eingesetzt werden.

Bezugsziffernliste:
1 Gestell
1a Senkrechter Träger
1b Querträger
1c Längsträger
2 Lagerbock
3 Achse
4 Rolle
4a Bahn
5 Abrollstuhl
5a Umlenkrolle
6 Haken
7 Zugseil
8 Umlenkrolle

## Patentansprüche

1. Vorrichtung zur Lagerung mindestens zweier Rollen, von denen das ablaufende Ende der einen Rolle mit dem Anfang der anderen Rolle verbunden wird, in einem Gestell mit jeweils zwei Lagerböcken zur Aufnahme der aus der Rolle herausragenden Enden einer die Rolle tragenden Achse,
dadurch gekennzeichnet ,
daß die Lagerböcke (2) für die miteinander zu verbindenden Rollen (4) übereinanderliegend an einem gemeinsamen Träger (1a) des Gestelles (1) angeordnet sind und daß eine an den seitlich aus den Rollen (4) herausragenden Enden der Achsen (3) ansetzbare Hubvorrichtung zum Anheben der Rollen (4) vorgesehen ist.

2. Vorrichtung nach Anspruch 1, dadurch gekennzeichnet, daß die Hubvorrichtung durch zwei jeweils an ein Ende der Achse (3) ansetzbare Haken (6) gebildet ist, die jeweils mit einem Seil (7) verbunden sind, welches über eine oberhalb der oberen Lagerböcke (2) am Träger (1a) gelagerte Umlenkrolle (8) geführt ist.

3. Vorrichtung nach Anspruch 2, dadurch gekennzeichnet, daß die Seile (7) in der Art eines Flaschenzuges geführt sind.

4. Vorrichtung nach den Ansprüchen 1 bis 3, dadurch gekennzeichnet, daß zumindest die mit den herausragenden Enden der Achsen (3) zusammenwirkende Vorderkante der Träger (1a) mit einer leichten Schräge ausgegeführt ist.
